# FASCICULE DE BREVET EUROPEEN

(11) **EP 3 857 120 B1**
(45) Date de publication et mention de la délivrance du brevet: **11.01.2023**
(21) Numéro de dépôt: 19794591.8
(22) Date de dépôt: 13.09.2019
(51) Int. Cl.: F21S 43/14, F21S 43/239, F21S 43/27

(54) **GUIDE DE LUMIERE D'UN DISPOSITIF D'ECLAIRAGE DE VEHICULE**
LICHTLEITER FÜR EINE FAHRZEUGBELEUCHTUNGSVORRICHTUNG
LIGHT GUIDE FOR A VEHICLE LIGHTING DEVICE

(30) Priorité: 27.09.2018 FR 1858853
(43) Date de publication de la demande: 04.08.2021
(73) Titulaire: PSA Automobiles SA, 78300 Poissy (FR)
(72) Inventeur: PERON, Rodolphe, 95220 HERBLAY (FR); ROYER, Guillaume, 91680 BRUYERES LE CHATEL (FR)
(86) Numéro de dépôt international: PCT/FR2019/052129
(87) Numéro de publication internationale: WO 2020/065171

(56) Documents cités:
- EP-A1- 1 903 274
- EP-A1- 3 067 618
- WO-A1-2010/140103
- US-A1- 2011 013 110
- US-A1- 2014 063 847

## Description

La présente invention concerne de manière générale un guide de lumière faisant partie d'un dispositif de signalisation lumineuse d'un véhicule automobile, un tel guide de lumière comprenant typiquement une source de lumière et une portion de guidage en matière transparente, pour guider de la lumière vers une surface de sortie visible depuis l'environnement extérieur du véhicule.

Il est connu dans l'art antérieur des guides de lumières avec plusieurs portions de guidage de lumière distinctes coopérant avec un guide de lumière ou une portion de guidage principale, comme le montre le document EP3118060A1, mais ce document ne donne aucune solution de fixation de toutes ces portions de guidage, et il en résulte une complexité de fabrication pour maintenir ensembles tous ces composants. De plus, une modification de la forme du guide de lumière principal entraîne alors une redéfinition de tout l'ensemble, ce qui augmente alors les coûts de conception et d'outillage. EP 3 67 618 A1 divulgue un guide de lumière d'un dispositif de signalisation connu de l'art antérieur.

Un but de la présente invention est de répondre aux inconvénients de l'art antérieur mentionnés ci-dessus et en particulier, tout d'abord, de proposer un guide de lumière qui propose une solution de fixation simple et qui permette des adaptations de design ou de conception, sans pour autant requérir de longues et couteuses opérations de développement.

Pour cela un premier aspect de l'invention concerne un guide de lumière d'un dispositif de signalisation lumineuse de véhicule comprenant au moins une source de lumière agencée pour émettre au moins une lumière de signalisation, le guide de lumière comprenant :
- une première portion de guidage définissant un premier chemin optique,
- une deuxième portion de guidage définissant un deuxième chemin optique, à la suite du premier chemin optique,
caractérisé en ce que la première portion de guidage et/ou la deuxième portion de guidage est intégralement formée avec :
- des moyens de positionnement agencés pour bloquer au moins trois degrés de liberté entre la première portion de guidage et la deuxième portion de guidage,
- des moyens de verrouillage comprenant au moins une portion flexible, agencés pour verrouiller le blocage desdits degrés de liberté, par déformation élastique de ladite au moins une portion flexible.

Le guide de lumière selon la mise en œuvre ci-dessus comprend de moyens de positionnement et de verrouillage intégralement formés dans la première ou deuxième portion de guidage (les portions de guidage sont des pièces distinctes et indépendantes), si bien qu'il n'y a pas besoin de prévoir de fixation externe, ce qui simplifie le système global. Typiquement, ces portions de guidages sont réalisées par moulage d'une matière plastique transparente. Il s'agit par exemple de PMMA (poly(méthacrylate de méthyle)) d'indice de réfraction de 1,49 ou de polycarbonate d'indice de réfraction de 1,59, et l'intégration de ces moyens de positionnement et de verrouillage est aisé, par simple conception du moule de fabrication. En d'autres termes, ces deux portions de guidage qui intègrent leurs propres moyens d'accouplement entre elles (réalisés dans la même matière), procurent une solution de fixation intégrée.

Avantageusement, les moyens de positionnement sont agencés pour bloquer au moins cinq degrés de liberté entre la première portion de guidage et la deuxième portion de guidage. Encore plus avantageusement, les moyens de positionnement sont agencés pour bloquer six degrés de liberté entre la première portion de guidage et la deuxième portion de guidage, de sorte à immobiliser les deux portions de guidage entre elles.

Avantageusement, les moyens de positionnement comprennent une pluralité de plots d'appui agencés sur une surface de sortie du premier chemin optique ou sur une surface d'entrée du deuxième chemin optique, et agencés pour prendre appui respectivement sur la surface d'entrée du deuxième chemin optique ou sur la surface de sortie du premier chemin optique, de sorte à bloquer au moins un premier degré de liberté en translation selon une première direction. De tels plots d'appuis peuvent par exemple bloquer une translation en X, et aussi une ou deux rotations selon un axe perpendiculaire à cette direction.

En d'autres termes et selon un mode de réalisation particulier, l'invention concerne un guide de lumière d'un dispositif de signalisation lumineuse de véhicule comprenant au moins une source de lumière agencée pour émettre au moins une lumière de signalisation, le guide de lumière comprenant :
- une première portion de guidage comprenant :
   - une première surface d'entrée agencée pour capter et diriger la lumière émise par la source de lumière vers un premier chemin optique de la première portion de guidage
   - une première surface de sortie, agencée en sortie du premier chemin optique de la première portion de guidage
- une deuxième portion de guidage comprenant :
   - une deuxième surface d'entrée agencée pour capter et diriger la lumière émise par la première surface de sortie vers un deuxième chemin optique de la deuxième portion de guidage
   - une deuxième surface de sortie, agencée en sortie du deuxième chemin optique de la deuxième portion de guidage
caractérisé en ce que la première portion de guidage et/ou la deuxième portion de guidage est intégralement formée avec :
- des moyens de positionnement agencés pour bloquer au moins trois degrés de liberté entre la première surface de sortie et la deuxième surface d'entrée,
- des moyens de verrouillage comprenant au moins une portion flexible, agencés pour verrouiller le blocage desdits degrés de liberté, par déformation élastique de ladite au moins une portion flexible.

Avantageusement, les moyens de positionnement sont agencés pour bloquer au moins cinq degrés de liberté entre la première surface de sortie et la deuxième surface d'entrée.

Avantageusement, les moyens de positionnement comprennent une pluralité de plots d'appui agencés sur l'une de la première surface de sortie ou de la deuxième surface d'entrée, et agencés pour prendre appui sur l'autre de la première surface de sortie ou de la deuxième surface d'entrée, de sorte à bloquer au moins un premier degré de liberté en translation selon une première direction. De tels plots d'appuis peuvent par exemple bloquer une translation en X, et aussi une ou deux rotations selon un axe perpendiculaire à cette direction.

Avantageusement, les moyens de positionnement comprennent une pluralité de crochets agencés sur l'une de la première portion de guidage ou de la deuxième portion de guidage, de sorte à s'accoupler avec l'autre de la première portion de guidage ou de la deuxième portion de guidage, de sorte à verrouiller le premier degré de liberté selon la deuxième direction, et à bloquer au moins un deuxième degré de liberté en translation. Le deuxième degré de liberté est typiquement selon la direction Y.

Avantageusement, les moyens de positionnement et les moyens de verrouillage comprennent au moins une patte flexible agencée sur l'une de la première portion de guidage ou de la deuxième portion de guidage, de sorte à s'accoupler avec l'autre de la première portion de guidage ou de la deuxième portion de guidage, de sorte à bloquer au moins un troisième degré de liberté en translation et à verrouiller la première portion de guidage sur la deuxième portion de guidage. Le troisième degré de liberté est typiquement selon la direction Z. On peut envisager un engagement ou un accouplement par emboîtement élastique, autrement appelé clipsage ou clipage.

Avantageusement, la première portion de guidage et/ou la deuxième portion de guidage sont des portions de guidage minces et/ou planes. En d'autres termes, les portions de guidage présentent une section transversale (typiquement perpendiculaire au chemin optique, c'est-à-dire au trajet de la lumière) qui présente une largeur nettement inférieure à sa longueur, et le chemin optique total présente une longueur également nettement supérieure à la largeur de la section transversale.

Un deuxième aspect de l'invention concerne un dispositif de signalisation, tel qu'un dispositif d'indication de changement de direction et/ou de position, comprenant :
- un guide de lumière selon le premier aspect de l'invention,
- au moins une source de lumière agencée pour émettre au moins une lumière de signalisation

Avantageusement, ladite au moins une source de lumière est fixée sur la première portion de guidage.

Avantageusement, le guide de lumière comprend deux sources de lumière, chacune agencée pour émettre une lumière de signalisation spécifique.

Un troisième aspect de l'invention concerne un véhicule automobile, comprenant au moins un guide de lumière selon le premier aspect de l'invention.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente une vue générale d'un guide de lumière selon l'invention ;
- la figure 2 représente une vue arrière du guide de lumière de la figure 1 ;
- la figure 3 représente une première portion de guidage du guide de lumière de la figure 1 ;
- la figure 4 représente une deuxième portion de guidage du guide de lumière de la figure 1 ;
- la figure 5 représente un détail de la deuxième portion de guidage du guide de lumière de la figure 1 ;
- la figure 6 représente un détail du guide de lumière de la figure 1, vu sous un premier angle ;
- la figure 7 représente le détail du guide de lumière de la figure 1, vu sous un deuxième angle ;
- la figure 8 représente un autre détail du guide de lumière de la figure 1 ;
- la figure 9 représente deux exemples schématiques de réalisation du guide de lumière de la figure 1.

La figure 1 présente un guide de lumière selon la présente invention, comprenant une première portion de guidage 10 accouplée à une deuxième portion de guidage 20. Par convention dans la présente demande, la première portion de guidage 10 définit un premier chemin optique qui est en amont (c'est-à-dire proche de la source de lumière), et la deuxième portion de guidage 20 forme un deuxième chemin optique qui est en aval (c'est-à-dire que la première portion de guidage 10 est située entre la source de lumière et la deuxième portion de guidage 20). Typiquement, c'est la deuxième portion de guidage 20 et en particulier sa surface de sortie qui sera visible pour le client.

De cette manière, il est aisé de prévoir par exemple la première portion de guidage 10 avec une forme standard, et de modeler la surface de sortie 20s de la deuxième portion de guidage 20 pour respecter les contraintes d'aspect, si bien que le guide de lumière comprend une première portion de guidage 10 standard utilisable sur plusieurs modèles de véhicule et une deuxième portion de guidage 20 dont la sortie est spécifique à un véhicule donné.

La figure 2 représente une vue arrière de la première portion de guidage 10 qui embarque les sources de lumières, qui sont ici une ou plusieurs diodes électroluminescentes (DELs ou LEDs) montées sur un circuit électronique 40.

L'invention propose aussi une solution de fixation intégrée pour solidariser la première portion de guidage 10 et la deuxième portion de guidage 20, comme le montrent les figure 3 et 4. En effet, des plots 31 sont formés sur une surface d'entrée 20e de la deuxième portion de guidage 20, qui viennent en appui sur une surface de sortie 10s de la première portion de guidage 10. Ces plots 31 font donc partie de moyens de positionnement, et bloquent dont un premier degré de liberté, ici une translation selon un axe X du véhicule. La figure 5 montre en gros plan ces plots 31.

Les moyens de positionnement comprennent aussi des crochets 32b formés sur la surface d'entrée 20e de la deuxième portion de guidage 20 (visibles figure 4), qui viennent se loger dans des ouvertures 32a ménagées dans la surface de sortie 10s de la première portion de guidage 10. Ces crochets 32b et ouvertures 32a font dont partie des moyens de positionnement, et bloquent alors un deuxième degré de liberté, ici une translation selon un axe Y du véhicule. Les figures 6 et 7 montrent en gros plan et selon deux angles différents les pièces assemblées, avec les crochets 32b engagés dans les ouvertures 32a.

De plus, une patte flexible 33a est prévue sur la première portion de guidage 10, pour coopérer avec un taquet 33b de la deuxième portion de guidage, pour bloquer le dernier degré de liberté en translation (selon la direction Z), et aussi pour s'engager après déformation et retour élastique sur le taquet 33b (par clippage ou clipsage ou emboîtement élastique), de sorte à former aussi des moyens de verrouillage, en plus de faire partie des moyens de positionnement. La figure 8 représente un gros plan de la patte flexible 32a engagée avec le taquet 33b.

En résumé, les plots 31, les ouvertures 32a, les crochets 32b, la patte flexible 33a et le taquet 33b forment des moyens de positionnement de la première portion de guidage 10 sur la deuxième portion de guidage 20 et sont intégrés sur ces pièces (réalisées par exemple d'un seul bloc par injection/moulage en une seule matière). Une partie de ces moyens de positionnement forment aussi des moyens de verrouillage, si bien que la première portion de guidage 10 est fermement fixée à la deuxième portion de guidage 20 pour former le guide de lumière selon l'invention.

La figure 9 représente deux alternatives de réalisation du guide de lumière selon l'invention qui est accouplé à deux types de sources lumineuses 41 et 42.

Dans la vue de gauche, les sources lumineuses 41 et 42 sont empilées ou décalées selon une direction normale à cette vue, fixées sur un circuit imprimé 43, et en vis-à-vis d'une seule surface d'entrée de la première portion de guidage 10, qui est accouplées avec les moyens de positionnement et de verrouillage avec la deuxième portion de guidage 20.

Dans la vue de droite, les sources de lumière 41 et 42 sont séparées, si bien que la première portion de guidage 10' présente deux surfaces d'entrée, et une seule surface de sortie, qui est en vis-à-vis avec la surface d'entrée de la deuxième portion de guidage 20'.

En tout état de cause, seule la deuxième portion de guidage 20 ou 20' est visible de l'extérieur, si bien que seule cette dernière serait à modifier en cas d'adaptation à un nouveau véhicule. De plus, les interfaces (moyens de positionnement et moyens de verrouillage) entre la première portion de guidage 10 ou 10' la deuxième portion de guidage 20 ou 20' sont identiques, et toujours intégrées directement au corps de ces pièces, qui sont alors de fabrication et d'assemblage aisés.

## Revendications

1. Guide de lumière d'un dispositif de signalisation lumineuse de véhicule comprenant au moins une source de lumière (41, 42) agencée pour émettre au moins une lumière de signalisation, le guide de lumière comprenant :
- une première portion de guidage (10) définissant un premier chemin optique,
- une deuxième portion de guidage (20) définissant un deuxième chemin optique, à la suite du premier chemin optique,
dans lequel la première portion de guidage (10) et/ou la deuxième portion de guidage (20) est intégralement formée avec :
- des moyens de positionnement agencés pour bloquer au moins trois degrés de liberté entre la première portion de guidage (10) et la deuxième portion de guidage (20), dans lequel les moyens de positionnement comprennent une pluralité de plots (31) d'appui agencés sur une surface de sortie du premier chemin optique ou sur une surface d'entrée du deuxième chemin optique, et agencés pour prendre appui respectivement sur la surface d'entrée du deuxième chemin optique ou sur la surface de sortie du premier chemin optique, de sorte à bloquer au moins un premier degré de liberté en translation selon une première direction, **caractérisé en ce que** le guide de lumière comprenant : - des moyens de verrouillage comprenant au moins une portion flexible, agencés pour verrouiller le blocage desdits degrés de liberté, par déformation élastique de ladite au moins une portion flexible, et dans lequel les moyens de positionnement comprennent une pluralité de crochets (32b) agencés sur l'une de la première portion de guidage (10) ou de la deuxième portion de guidage (20), de sorte à s'accoupler avec l'autre de la première portion de guidage (10) ou de la deuxième portion de guidage (20), de sorte à verrouiller le premier degré de liberté selon la deuxième direction, et à bloquer au moins un deuxième degré de liberté en translation.

2. Guide de lumière selon la revendication précédente, dans lequel les moyens de positionnement sont agencés pour bloquer au moins cinq degrés de liberté entre la première portion de guidage (10) et la deuxième portion de guidage (20).

3. Guide de lumière selon l'une des revendication précédente, dans lequel les moyens de positionnement et les moyens de verrouillage comprennent au moins une patte flexible (33a) en tant que portion flexible agencée sur l'une de la première portion de guidage (10) ou de la deuxième portion de guidage (20), de sorte à s'accoupler avec l'autre de la première portion de guidage (10) ou de la deuxième portion de guidage (20), de sorte à bloquer au moins un troisième degré de liberté en translation et à verrouiller la première portion de guidage (10) sur la deuxième portion de guidage (20).

4. Guide de lumière selon l'une des revendications précédentes, dans lequel la première portion de guidage (10) et/ou la deuxième portion de guidage (20) sont des portions de guidage minces et/ou planes

5. Dispositif de signalisation lumineuse, tel qu'un dispositif d'indication de changement de direction et/ou de position, comprenant :
- un guide de lumière selon l'une des revendications précédentes,
- au moins une source de lumière (41, 42) agencée pour émettre au moins une lumière de signalisation.

6. Dispositif de signalisation selon la revendication précédente, dans lequel ladite au moins une source de lumière (41, 42) est fixée sur la première portion de guidage (10).

7. Dispositif de signalisation l'une des revendications 5 ou 6, comprenant deux sources de lumière, chacune agencée pour émettre une lumière de signalisation spécifique.

8. Véhicule automobile, comprenant au moins un guide de lumière selon l'une des revendications 1 à 4.

## Patentansprüche

1. Lichtleiter einer Lichtsignalvorrichtung eines Fahrzeugs mit mindestens einer Lichtquelle (41, 42), die so angeordnet ist, dass sie mindestens ein Signallicht aussendet, wobei der Lichtleiter umfasst:
- einen ersten Führungsabschnitt (10), der einen ersten optischen Pfad definiert,
- einen zweiten Führungsabschnitt (20), der einen zweiten optischen Pfad definiert, im Anschluss an den ersten optischen Pfad,
wobei der erste Führungsabschnitt (10) und/oder der zweite Führungsabschnitt (20) einstückig ausgebildet ist mit :
- Positionierungsmitteln, die so angeordnet sind, dass sie mindestens drei Freiheitsgrade zwischen dem ersten Führungsabschnitt (10) und dem zweiten Führungsabschnitt (20) blockieren, wobei die Positionierungsmittel eine Vielzahl von Stützstiften (31) umfassen, die auf einer Ausgangsfläche des ersten optischen Pfads oder auf einer Eingangsfläche des zweiten optischen Pfads angeordnet sind, und so angeordnet sind, dass sie sich jeweils auf der Eingangsfläche des zweiten optischen Wegs oder auf der Ausgangsfläche des ersten optischen Wegs abstützen, um mindestens einen ersten Freiheitsgrad der Translation in einer ersten Richtung zu blockieren, **dadurch gekennzeichnet, dass** der Lichtleiter umfasst: - Verriegelungsmittel, die mindestens einen flexiblen Abschnitt umfassen ,die so angeordnet sind, dass sie die Blockierung der Freiheitsgrade durch elastische Verformung des mindestens einen flexiblen Abschnitts verriegeln, und wobei die Positionierungsmittel eine Vielzahl von Haken (32b) umfassen, die entweder an dem ersten Führungsabschnitt (10) oder an dem zweiten Führungsabschnitt (20) angeordnet sind, so dass sie mit dem anderen des ersten Führungsabschnitts (10) oder des zweiten Führungsabschnitts (20) zusammenpassen, um den ersten Freiheitsgrad in der zweiten Richtung zu verriegeln, und um mindestens einen zweiten Freiheitsgrad in Translation zu blockieren.

2. Lichtleiter nach dem vorhergehenden Anspruch, bei dem die Positionierungsmittel so angeordnet sind, dass sie mindestens fünf Freiheitsgrade zwischen dem ersten Führungsabschnitt (10) und dem zweiten Führungsabschnitt (20) blockieren.

3. Lichtleiter nach einem der vorhergehenden Ansprüche, wobei die Positionierungsmittel und die Verriegelungsmittel mindestens eine flexible Lasche (33a) als flexiblen Abschnitt umfassen, der entweder an dem ersten Führungsabschnitt (10) oder an dem zweiten Führungsabschnitt (20) angeordnet ist, so dass sie mit dem anderen des ersten Führungsabschnitts (10) oder des zweiten Führungsabschnitts (20) zusammenpasst, um mindestens einen dritten translatorischen Freiheitsgrad zu blockieren und den ersten Führungsabschnitt (10) an dem zweiten Führungsabschnitt (20) zu verriegeln.

4. Lichtleiter nach einem der vorhergehenden Ansprüche, wobei der erste Führungsabschnitt (10) und/oder der zweite Führungsabschnitt (20) dünne und/oder ebene Führungsabschnitte sind.

5. Lichtsignalvorrichtung, wie eine Vorrichtung zur Anzeige von Richtungs- und/oder Positionsänderungen, mit :
- einem Lichtleiter nach einem der vorhergehenden Ansprüche,
- mindestens eine Lichtquelle (41, 42), die so angeordnet ist, dass sie mindestens ein Signallicht aussendet.

6. Signalvorrichtung nach dem vorhergehenden Anspruch, wobei die mindestens eine Lichtquelle (41, 42) an dem ersten Führungsabschnitt (10) befestigt ist.

7. Signalvorrichtung nach einem der Ansprüche 5 oder 6, mit zwei Lichtquellen, die jeweils so angeordnet sind, dass sie ein bestimmtes Signallicht emittieren.

8. Kraftfahrzeug, umfassend mindestens eine Lichtführung nach einem der Ansprüche 1 bis 4.

## Claims

1. A light guide of a vehicle light signaling device comprising at least one light source (41, 42) arranged to emit at least one signal light, the light guide comprising:
- a first guide portion (10) defining a first optical path,
- a second guide portion (20) defining a second optical path, following the first optical path
wherein the first guide portion (10) and/or the second guide portion (20) is integrally formed with :
- positioning means arranged to block at least three degrees of freedom between the first guide portion (10) and the second guide portion (20), wherein the positioning means comprise a plurality of bearing studs (31) arranged on an exit surface of the first optical path or on an entry surface of the second optical path and arranged to rest respectively on the input surface of the second optical path or on the output surface of the first optical path, so as to block at least a first degree of freedom in translation along a first direction, **characterized in that** the light guide comprises : - locking means comprising at least one flexible portion ,arranged to lock said degrees of freedom, by elastic deformation of said at least one flexible portion and wherein the positioning means comprise a plurality of hooks (32b) arranged on one of the first guide portion (10) or the second guide portion (20) so as to mate with the other of the first guide portion (10) or the second guide portion (20), so as to lock the first degree of freedom along the second direction, and to block at least a second degree of freedom in translation.

2. The light guide of the preceding claim, wherein the positioning means are arranged to lock at least five degrees of freedom between the first guide portion (10) and the second guide portion (20).

3. The light guide according to any of the preceding claims, wherein the positioning means and the locking means comprise at least one flexible tab (33a) as a flexible portion arranged on one of the first guide portion (10) or the second guide portion (20), so as to mate with the other of the first guide portion (10) or the second guide portion (20), so as to block at least a third degree of translational freedom and lock the first guide portion (10) to the second guide portion (20).

4. The light guide according to any of the preceding claims, wherein the first guide portion (10) and/or the second guide portion (20) are thin and/or flat guide portions

5. A light signaling device, such as a direction and/or position change indicating device, comprising:
- a light guide according to any of the preceding claims,
- at least one light source (41, 42) arranged to emit at least one signal light.

6. The signaling device according to the preceding claim, wherein said at least one light source (41, 42) is attached to the first guide portion (10).

7. The signaling device of either claim 5 or 6, comprising two light sources, each arranged to emit a specific signaling light.

8. A motor vehicle, comprising at least one light guide according to any of claims 1 to 4.
